# EUROPÄISCHE PATENTSCHRIFT

(11) **EP 3 839 187 B1**
(45) Veröffentlichungstag und Bekanntmachung des Hinweises auf die Patenterteilung: **13.03.2024**
(21) Anmeldenummer: 19217385.4
(22) Anmeldetag: 18.12.2019
(51) Int. Cl.: E06B 1/62, E04B 1/68

(54) **BAUWERKABSCHNITT MIT DICHTBAND**
BUILINDING SECTION WITH SEALING TAPE
SECTION DE BÂTIMENT AVEC BANDE D'ÉTANCHÉITÉ

(43) Veröffentlichungstag der Anmeldung: 23.06.2021
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 2 107 176
- EP-A1- 2 297 411
- EP-A1- 2 722 452
- EP-A2- 2 514 902
- EP-A2- 2 602 393
- DE-A1-102008 063 371
- DE-U1- 29 813 307
- DE-U1-202012 101 990

## Beschreibung

Die vorliegende Erfindung betrifft einen Bauwerksabschnitt mit einer Wand und einem in eine Öffnung in der Wand eingesetzten Bauteil, insbesondere einem Rahmenprofil eines Fensters oder einer Tür, wobei in der Fuge zwischen Bauteil und Wand ein Dichtband in einem teilkomprimierten Einbauzustand angeordnet ist und die Fuge abdichtet. Das Dichtband weist dabei einen Grundkörper aus weichem, nach Komprimierung rückstellfähigem Schaumstoff auf.

Derartige Dichtbänder, die zur Abdichtung von Fugen zwischen Bauteilen, insbesondere Rahmenprofilen von Fenstern oder Türen, und der Gebäudewand dienen, sind seit langem bekannt.

Ein Beispiel eines derartigen Dichtbands ist aus EP 2 297 411 B1 bekannt. In einer Ausführungsform weist dieses Dichtband in seinem vollständig expandierten Zustand an seinen Seitenflanken eine erste Höhe auf, während es in einem Mittelbereich zwischen den Seitenflanken eine zweite, geringere Höhe aufweist. Aufgrund dieser Konfiguration ist das Dichtband in einem teilkomprimierten Einbauzustand an den Seitenflanken stärker komprimiert als im Mittelbereich. Der Mittelbereich liegt dadurch mit einem geringeren Anpressdruck an der Wand an als die äußeren Bereiche des Dichtbands. Zudem entstehen innerhalb des Dichtbands Bereiche unterschiedlicher Wasserdampf- und Luftdurchlässigkeit.

Weitere Beispiele von Dichtbändern zur Abdichtung von Fensterfugen mit einer Profilierung auf der Oberseite des Schaumstoffs sind beispielsweise aus DE 10 2008 063 371 A1, DE 298 13 307 U1 oder EP 2 602 393 A2 bekannt.

Aus EP 2 420 631 A2 ist ein Dichtband bekannt, dessen Schaumstoff an der Oberseite eine Senke aufweist, in die ein Dichtstreifen eingelegt ist, der im Einbauzustand an der Wand anliegt.

Dichtbänder zur Abdichtung von Fensterfugen mit einer Sperrschicht auf einer Seitenfläche des Schaumstoffs sind beispielsweise bekannt aus EP 2 107 176 A1, EP 2 722 452 A1 oder DE 20 2012 101 990 U1.

In EP 2 514 902 A2 ist ein Dichtband gezeigt, dessen Schaumstoff an der Oberseite eine Senke aufweist und das auf einer Seitenfläche mit einer Sperrschicht versehen sein kann. Die Senke ist mit einem separaten Dichtstreifen gefüllt, der im Einbauzustand an der Wand anliegt.

Der vorliegenden Erfindung liegt die Aufgabe zugrunde, einen Bauwerksabschnitt zu schaffen, bei dem ein Dichtband verwendet wird, das einfach und kostengünstig herstellbar ist, das verbesserte Dichteigenschaften aufweist und das im Einbauzustand eine erhöhte Wärmedämmung liefert.

Diese Aufgabe wird durch den Gegenstand des Anspruchs 1 gelöst. Bevorzugte Ausführungsformen sind Gegenstand der Unteransprüche.

Erfindungsgemäß wird ein Dichtband verwendet, das in einem teilkomprimierten Einbauzustand, in dem es in einer Fuge zwischen einem Bauteil und einer Wand angeordnet ist, im Bereich der Seitenflanken des Dichtbands an der Wand anliegt, während die Oberseite des Dichtbands zumindest im Bereich der ursprünglichen dritten Höhe nicht an der Wand anliegt.

Eine Erhöhung der Dichteigenschaften des Dichtbands wird durch die Sperrschicht zur Reduzierung der Wasserdampfdiffusion und/oder der Luftdurchlässigkeit in Funktionsrichtung des Dichtbands ermöglicht, die im Bereich der entsprechenden Seitenflanke des Dichtbands besonders einfach vorzusehen ist. Da die Sperrschicht die gesamte Seitenfläche des Grundkörpers überdeckt, erstreckt sie sich über die gesamte Höhe des Grundkörpers im Bereich der Seitenflanke und bevorzugt über die gesamte Höhe des Dichtbands im Bereich dieser Seitenfläche. Dadurch wird eine zuverlässige Abdichtung über den gesamten Querschnitt der Fuge, in der das Dichtband anzuordnen ist, ermöglicht.

Durch die Auswahl geeigneter Materialien für die Sperrschicht können die Dichteigenschaften des Dichtbands hinsichtlich der Wasserdampfdiffusionsdurchlässigkeit und/oder Luftdurchlässigkeit des Dichtbands gezielt eingestellt werden. Auf diese Weise wird die Funktion des Dichtbands erweitert.

Erfindungsgemäß ist zur Verbesserung der Dämmeigenschaften ein Innenraum der Senke des Dichtbands im vollständig expandierten Zustand des Dichtbands ausschließlich mit Luft gefüllt. Weil das Dichtband im Bereich der ursprünglichen dritten Höhe im Einbauzustand nicht vollständig an der Wand anliegt, bietet das Dichtband gegenüber Dichtbändern mit im Querschnitt rechteckigen Grundkörpern den Vorteil, dass es aufgrund der im Mittelbereich des Dichtbands angeordneten größeren Menge an Luft eine höhere Wärmedämmung aufweist.

Die Oberseite des Dichtbands weist in Funktionsrichtung betrachtet auf beiden Seiten der Senke einen ebenen Abschnitt auf. Der Innenraum der Senke ist definiert als der Raum, der von einem im Bereich der Senke gekrümmten Abschnitt der Oberseite des Dichtbands sowie einer imaginären Verlängerung des ebenen Abschnitts der Oberseite über den gekrümmten Bereich begrenzt ist.

Die Höhe des Dichtbands ist definiert in einer Richtung zwischen der Oberseite und der Unterseite des Dichtbands und senkrecht zur Funktionsrichtung des Dichtbands, vorzugsweise senkrecht zur Unterseite des Dichtbands bzw. parallel zu den Seitenflanken.

Die geringere dritte Höhe ist definiert zwischen der Unterseite des Dichtbands und einem Punkt der Senke, der der Unterseite am nächsten ist, vorzugsweise einem unteren Scheitelpunkt der Senke.

Die Funktionsrichtung ist die Richtung, in der das Dichtband eine Rauminnenseite gegenüber einer Raumaußenseite abdichtet. Die Funktionsrichtung erstreckt sich daher von der Rauminnenseite zur Raumaußenseite parallel zu den Fugenflanken, d.h. parallel zu den die Fuge begrenzenden Flächen der Wand und des Bauteils.

Die Senke kann grundsätzlich verschiedene Gestalten annehmen. Zum Beispiel kann die Senke im Querschnitt betrachtet im Wesentlichen U- oder V-förmig ausgebildet sein. Dabei geht die Senke vorzugsweise von im Wesentlichen ebenen Abschnitten der Oberseite des Dichtbands im Bereich der Seitenflanken aus. Bevorzugt ist die Oberfläche des Dichtbands im Bereich der Senke durchwegs gekrümmt. Ist die Senke aber V-förmig ausgebildet, weist sie in einer Querschnittsansicht zwei Schenkel auf, die im Wesentlichen linear ausgebildet sind und schräg zu den ebenen Abschnitten der Oberseite des Grundkörpers bzw. des Dichtbands im Bereich der Seitenflanken verlaufen. Die Oberseite des Dichtbands weist somit an den Übergängen zur Senke einen Knick auf. Es versteht sich, dass dieser Knick sowie der Scheitelbereich der Senke aufgrund der Flexibilität des weichen Schaumstoffs des Grundkörpers auch abgerundet sein können.

Es sind Ausführungsformen denkbar, in denen das Dichtband weiterhin mindestens eine untere Senke aufweist, die in Richtung der Oberseite des Dichtbands ausgerichtet ist. Die Unterseite des Grundkörpers ist dann entsprechend ausgebildet. Auf die Gestalt der mindestens einen unteren Senke treffen die Ausführungen zur oberen Senke analog zu. Die obere und die untere Senke können identisch, insbesondere symmetrisch zueinander ausgebildet sein. Sie können aber auch unterschiedlich ausgebildet sein. Bevorzugt liegt die mindestens eine untere Senke im Bereich der dritten Höhe der mindestens einen Senke an der Oberseite gegenüber.

In Ausführungsformen ohne untere Senke und in bestimmten Ausführungsformen mit unterer Senke kann die Klebeschicht im vollständig expandierten Zustand des Dichtbands eben verlaufen. Beispielsweise ist die Klebeschicht dann mit ebenen Abschnitten der Unterseite des Grundkörpers im Bereich der Seitenflanken des Dichtbands verbunden. Alternativ kann die Klebeschicht im vollständig expandierten Zustand des Dichtbands ein Profil mit einer Hügelform aufweisen und im Wesentlichen der Form der unteren Senke folgen. In letzterem Fall ist die Klebeschicht im Wesentlichen durchgängig an der Unterseite des Grundkörpers verhaftet.

In einer bevorzugten Ausführungsform ist die Sperrschicht flächig mit der entsprechenden Seitenfläche des Grundkörpers verbunden. Dadurch wird sichergestellt, dass die Sperrschicht zuverlässig mit dem Grundkörper verbunden ist und die Seitenfläche desselben stets vollständig überdeckt. Bevorzugt ist die Sperrschicht vollflächig mit der gesamten Seitenfläche des Grundkörpers verbunden. Beispielsweise ist die Sperrschicht mit dem Grundkörper verklebt oder auf diesen laminiert.

In einer bevorzugten Ausführungsform weist die Sperrschicht zwei einander gegenüberliegende Randabschnitte und einen zwischen diesen Randabschnitten ausgebildeten Verbindungsabschnitt auf. Die Randabschnitte verlaufen in einer Längsrichtung des Dichtbands, die sich parallel zur Unterseite und senkrecht zur Funktionsrichtung erstreckt. Nur einer der beiden Randabschnitte oder beide Randabschnitte sind mit einem angrenzenden Bereich des Dichtbands verbunden, während der Verbindungsabschnitt nicht mit einem anderen Bereich des Dichtbands verbunden ist. Dadurch kann die Gefahr der Beschädigung der Sperrschicht durch das Komprimieren oder die Expansion des Dichtbands verringert werden. Zudem wird die Expansion des Dichtbands nicht unnötig durch den Verbindungsabschnitt behindert.

Dass die zwei Randabschnitte einander gegenüberliegen, bezieht sich auf einen Zustand der Sperrschicht, in dem die Sperrschicht in einer Ebene angeordnet bzw. ausgebreitet ist.

Vorzugsweise weist jeder Randabschnitt eine Breite quer zur Längsrichtung der Sperrschicht bzw. des Dichtbands auf, die höchstens einem Drittel der Breite der gesamten Sperrschicht entspricht. Mehr bevorzugt weist der Verbindungsabschnitt eine Breite auf, die mindestens der Hälfte der Breite der gesamten Sperrschicht entspricht.

Um ein möglichst ungehindertes Expandieren des Dichtbands zu ermöglichen, ist es bevorzugt, dass die Breite der Sperrschicht, mehr bevorzugt die Breite des Verbindungsabschnitts, mindestens so groß ist, wie die Höhe des Dichtbands im Bereich der Seitenflanke, in dem die Sperrschicht angeordnet ist, im vollständig expandierten Zustand des Dichtbands.

Vorzugsweise ist ein erster Randabschnitt der beiden Randabschnitte im Bereich der Oberseite mit einem angrenzenden Bereich des Dichtbands verbunden und ein zweiter Randabschnitt der beiden Randabschnitte ist im Bereich der Unterseite mit einem angrenzenden Bereich des Dichtbands verbunden. Die Oberseite und die Unterseite werden durch die Kompression bzw. Expansion des Dichtbands in Höhenrichtung kaum beeinflusst, sodass weder die Befestigung der Sperrschicht in diesen Bereichen noch die Sperrschicht selbst durch die Kompression bzw. Expansion des Dichtbands wesentlich beeinflusst werden. Zudem kann dadurch sichergestellt werden, dass die Sperrschicht die gesamte in diesem Bereich angeordnete Seitenfläche des Grundkörpers vollständig überdeckt.

Die Oberseite des Dichtbands ist vorzugsweise durch die Oberseite des Grundkörpers gebildet, sodass der erste Randabschnitt im Bereich der Oberseite des Dichtbands mit der Oberseite des Grundkörpers verbunden sein kann. Bevorzugt ist der erste Randabschnitt an der Oberseite des Grundkörpers mit diesem verklebt oder an diesen laminiert. Es ist aber auch denkbar, dass eine oder mehrere weitere Lagen auf der Oberseite des Grundkörpers vorgesehen sind und der erste Randabschnitt dann mit einer dieser Lagen, bevorzugt mit der Oberseite der obersten Lage verbunden ist.

Im Bereich der Unterseite des Dichtbands ist die Klebeschicht zur Anhaftung an einem Bauteil angeordnet. In einer bevorzugten Ausführungsform ist der zweite Randabschnitt der beiden Randabschnitte zwischen einer Unterseite des Grundkörpers und dieser Klebeschicht aufgenommen und wird dadurch sicher am Grundkörper gehalten. Zusätzlich oder alternativ kann der zweite Randabschnitt mit der Unterseite des Grundkörpers verklebt oder an diese laminiert sein.

Der zweite Randabschnitt kann, falls gewünscht, in diesem Fall auch durchlässig, zum Beispiel netzförmig oder gitterförmig ausgebildet sein, sodass auch in seinem Bereich die Klebeschicht am Grundkörper haftet.

In einer alternativen Ausführungsform kann der zweite Randabschnitt auch auf einer vom Grundkörper abgewandten Seite der Klebeschicht mit dieser verhaftet sein. Diese Seite der Klebeschicht ist zur Verbindung mit dem Bauteil vorgesehen. Auch in diesem Fall kann der zweite Randabschnitt netz- oder gitterförmig ausgebildet sein, um zugleich ein Anhaften am Bauteil zu ermöglichen.

In allen hierin beschriebenen Ausführungsformen ist die Klebeschicht vorzugsweise als doppelseitiges Klebeband ausgebildet. Im Allgemeinen ist die zur Anbringung am Bauteil dienende Klebefläche der Klebeschicht nach unten gerichtet, also vom Grundkörper abgewandt, und kann von einer vor dem Gebrauch abnehmbaren Abziehfolie oder einem Abziehpapier bedeckt sein.

In einer Ausführungsform kann auch nur einer aus erstem und zweitem Randabschnitt mit einem entsprechenden angrenzenden Bereich des Dichtbands verbunden sein, während der jeweils andere Randabschnitt und der Verbindungsabschnitt nicht mit einem anderen Bereich des Dichtbands verbunden sind. Der andere von beiden Randabschnitten kann dann beabstandet vom Grundkörper des Dichtbands an der Wand oder am Bauteil befestigt werden. Ein solches Dichtband kann im Wesentlichen unabhängig von der anzutreffenden Gestalt des Mauerwerks eingesetzt werden, indem die Sperrschicht des Dichtbands derart durch die Fuge geführt wird, dass sie sich vollständig von der Wand bis zum Bauteil durch die Fuge hindurch erstreckt. Dabei kann die Sperrschicht direkt vom Bereich der Unterseite oder der Oberseite des Dichtbands zur Wand oder zum Bauteil geführt und mit diesem verhaftet sein.

In einer bevorzugten Ausführungsform umfasst das Dichtband eine weitere Sperrschicht zur Reduzierung der Wasserdampfdiffusion und/oder der Luftdurchlässigkeit in Funktionsrichtung, die im Bereich der anderen aus erster und zweiter Seitenflanke angeordnet ist und im vollständig expandierten Zustand des Dichtbands eine in diesem Bereich angeordnete Seitenfläche des Grundkörpers vollständig überdeckt. Das Dichtband umfasst folglich zwei Sperrschichten, sodass im Bereich beider Seitenflanken des Dichtbands jeweils eine Sperrschicht angeordnet ist. Die Wasserdampfdiffusions- bzw. Luftdurchlässigkeit des Dichtbands kann dadurch weiter reduziert werden.

Die Sperrschichten an beiden Seitenflanken des Dichtbands können hinsichtlich ihrer Eigenschaften, Materialien, Ausbildung und Verbindung mit übrigen Bereichen des Dichtbands gleich ausgebildet sein. Die beiden Sperrschichten können sich aber auch in zumindest einem dieser Kriterien unterscheiden.

Die erste und die zweite Höhe sind im Wesentlichen gleich. Dadurch ergibt sich an beiden Seitenflanken ein identischer Anpressdruck des Dichtbands an die Gebäudewand.

Besonders bevorzugt beträgt die dritte Höhe zwischen 5 und 95 %, bevorzugt zwischen 15 und 80 %, mehr bevorzugt zwischen 20 und 50 % der ersten Höhe. Dadurch wird sichergestellt, dass der Unterschied zwischen der dritten Höhe und der ersten Höhe ausreichend groß ist, um eine unterschiedlich starke Komprimierung des Grundkörpers im Bereich der ersten und der dritten Höhe zu bewirken, wobei zugleich eine ausreichende Dämm- und Dichtwirkung erreicht wird.

Die erste Höhe und die zweite Höhe des Dichtbands im vollständig expandierten Zustand betragen in allen Ausführungsformen bevorzugt zwischen 5 und 150 mm, mehr bevorzugt zwischen 10 und 100 mm.

Die dritte Höhe des Dichtbands im vollständig expandierten Zustand beträgt in allen Ausführungsformen bevorzugt zwischen 0,25 und 142 mm, mehr bevorzugt zwischen 1 und 95 mm.

Vorzugsweise ist der Bereich der dritten Höhe im Wesentlichen mittig zwischen den beiden Seitenflanken angeordnet. Besonders bevorzugt ergibt sich dadurch ein symmetrischer Aufbau des Dichtbands.

Die Senke erstreckt sich vorzugsweise über einen Bereich von 2 bis 70 %, bevorzugt von 5 bis 50 % der gesamten Breite des Dichtbands.

Die Breite des Dichtbands beträgt in allen Ausführungsformen bevorzugt zwischen 8 und 500 mm, mehr bevorzugt zwischen 10 und 150 mm. Die Breite des Dichtbands ist definiert als der Abstand zwischen den Seitenflanken des Dichtbands in einer Richtung parallel zur Funktionsrichtung bzw. zur Unterseite.

Um eine möglichst einfache Herstellung des Dichtbands zu ermöglichen, kann das Dichtband genau einen, vorzugsweise integralen Grundkörper aus weichem Schaumstoff umfassen. Beispielsweise kann die Senke dann bereits während des Extrudierens eines für den Grundkörper verwendeten Schaumstoffstreifens erzeugt werden. Dadurch wird Material eingespart und es kann Abfall vermieden werden. Es ist aber auch denkbar, einen Schaumstoffstreifen mit im Wesentlichen rechteckigen Querschnitt zu erzeugen und diesen derart zu teilen, dass daraus zwei Dichtbänder entstehen, vorzugsweise zwei identische Dichtbänder mit komplementärem Profil und im Wesentlichen ohne Materialverlust. Die Senke kann aber auch im Nachhinein generiert werden, zum Beispiel durch Fräsen, durch dauerhaftes Komprimieren und/oder durch Verkleben des Schaumstoffs.

Die hierin beschriebenen Ausführungsformen des Dichtbands können aber auch zwei oder mehr Grundkörper umfassen, die in der Funktionsrichtung des Dichtbands nebeneinander angeordnet sind. Vorzugsweise sind die mindestens zwei Grundkörper als ursprünglich separate Einheiten ausgestaltet. Dadurch ist es möglich, die zwei Grundkörper aus unterschiedlichen Schaumstoffmaterialien zu bilden und folglich die Dicht- und Dämmeigenschaften des Dichtbands auf einfache Art und Weise zu beeinflussen. Die zwei Grundkörper können aber auch aus demselben Schaumstoff gebildet sein.

Die Senke ist dann bevorzugt in einem Übergangsbereich zwischen zwei nebeneinander angeordneten Grundkörpern ausgebildet. Auch der Bereich mit der dritten Höhe ist dann bevorzugt im Übergangsbereich zwischen den Grundkörpern ausgebildet.

Zum Zwecke einer einfacheren Handhabung und eines einfacheren Transports sowie einer platzsparenden Lagerung wird das Dichtband bevorzugt in Form einer Dichtbandrolle bereitgestellt. Das Dichtband ist vorzugsweise derart um eine Achse zur Dichtbandrolle aufgewickelt, dass die Seitenflanken des Dichtbands Stirnflächen der Dichtbandrolle bilden. Die Achse erstreckt sich vorzugsweise parallel zur Unterseite des Dichtbands und mehr bevorzugt senkrecht zu den Seitenflanken des Dichtbands. Folglich ist das Dichtband derart aufgewickelt, dass die Oberseite einer Windung der Dichtbandrolle an der Unterseite einer angrenzenden Windung der Dichtbandrolle anliegt.

Vorzugsweise liegt das Dichtband in der Dichtbandrolle in einem komprimierten Zustand vor, in dem die Oberseite und die Unterseite des Dichtbands im Wesentlichen geradlinig verlaufen oder die Senke bzw. die Erhebung deutlich geringer ausgeprägt sind als im vollständig expandierten Zustand.

Der Komprimierungsgrad der ersten und/oder zweiten Seitenflanke im komprimierten Zustand auf der Dichtbandrolle beträgt bevorzugt zwischen 3 und 50 %, mehr bevorzugt zwischen 5 und 25 % im Vergleich zum vollständig expandierten Zustand. Der Komprimierungsgrad bezeichnet hier die prozentuale Höhe im komprimierten Zustand im Vergleich zur Höhe im vollständig expandierten Zustand.

Weist die Sperrschicht, wie zuvor beschrieben, zwei Randabschnitte und einen Verbindungsabschnitt auf, ist es bevorzugt, dass im zur Dichtbandrolle aufgewickelten Zustand ein Teil der Sperrschicht entlang der Seitenfläche des Grundkörpers angeordnet ist und ein übriger Teil der Sperrschicht eine Schlaufe bildet. Die Schlaufe ist dann vorzugsweise im Bereich der Oberseite des Dichtbands angeordnet und zwischen zwei aneinander angrenzenden Windungen der Dichtbandrolle aufgenommen. Aufgrund der Komprimierung des Dichtbands entsteht ein Überschuss an Sperrschicht im Verhältnis zur Höhe des komprimierten Dichtbands. Durch die Bildung der Schlaufe und Anordnung derselben innerhalb der Dichtbandrolle werden überschüssige Sperrschichtabschnitte außerhalb der Dichtbandrolle weitestgehend vermieden und sind somit vor Beschädigungen geschützt. Zugleich wird eine Expansion des Dichtbands beziehungsweise des Grundkörpers nach dem Abrollen des Dichtbands von der Dichtbandrolle nicht behindert.

Zur Sicherung der Schlaufe in der Dichtbandrolle bzw. um zu vermeiden, dass diese aus der Dichtbandrolle herausrutscht oder herausgezogen wird, kann die Schlaufe auch auf der Oberseite des Dichtbands bzw. des Grundkörpers angehaftet sein. Zum Beispiel können zwischen dem Dichtband bzw. dem Grundkörper und dem der Oberseite entlang geführten Abschnitt der Schlaufe Klebepunkte oder ähnliche Verbindungsmittel vorgesehen sein. Bevorzugt sind diese Klebepunkte oder Verbindungsmittel derart ausgelegt, dass sie sich bei der Expansion des Dichtbands lösen, ohne die Expansion wesentlich zu behindern.

Zusätzlich oder alternativ kann der übrige Teil der Sperrschicht auch eine Schlaufe bilden, die entsprechend im Bereich der Unterseite des Dichtbands angeordnet ist.

Im Einbauzustand ist das Dichtband erfindungsgemäß in einem Bauwerksabschnitt angeordnet. Der Bauwerksabschnitt umfasst eine Wand und ein in eine Öffnung in der Wand eingesetztes Bauteil, wobei das Dichtband in einer Fuge zwischen Bauteil und Wand angeordnet ist und die Fuge abdichtet. Die Seitenflanken des Dichtbands sind dabei einer Rauminnenseite beziehungsweise einer Raumaußenseite zugewandt und das Dichtband ist vorzugsweise mittels der Klebeschicht im Bereich der Unterseite des Dichtbands mit dem Bauteil verbunden. Gegenüber dem vollständig expandierten Zustand des Dichtbands ist das Dichtband im Einbauzustand teilkomprimiert.

Die Oberseite des Dichtbands liegt in diesem teilkomprimierten Einbauzustand im Bereich der Seitenflanken des Dichtbands an der Wand an, während die Oberseite des Dichtbands zumindest im Bereich der ursprünglichen dritten Höhe nicht an der Wand anliegt. Dies wird vor allem durch eine geringere dritte Höhe des Dichtbands im vollständig expandierten Zustand erreicht.

Der Komprimierungsgrad der ersten und zweiten Seitenflanke im teilkomprimierten Einbauzustand betragen bevorzugt zwischen 5 und 90 %, mehr bevorzugt zwischen 10 und 70 %, verglichen mit dem vollständig expandierten Zustand. Der Komprimierungsgrad bezeichnet hier die prozentuale Höhe im teilkomprimierten Zustand im Vergleich zur Höhe im vollständig expandierten Zustand.

Der Schaumstoff des Dichtbands bzw. Grundkörpers kann aus jedem beliebigen offenzelligen oder gemischtzelligen Weichschaumstoff gebildet sein, zum Beispiel aus Polyurethan, Polyethylen, Polyvinylchlorid, Polyolefin oder Polypropylen. Das Raumgewicht derartiger Weichschaumstoffe liegt zwischen 15 und 200 kg/m³.

Der Grundkörper wird vorzugsweise zur verzögerten Rückstellung wenigstens teilweise und bevorzugt vollständig mit einem Imprägniermittel imprägniert. Das Imprägniermittel weist vorzugsweise eine Acrylatdispersion auf. Bei einer vorteilhaften Ausführungsform weist die Acrylatdispersion in homogener Phase dispergierte Acrylatpolymerteilchen auf. Besonders bevorzugt ist der Schaumstoff des Grundkörpers mit einem Gewichtsanteil an Acrylatdispersion zur verzögerten Rückstellung derart imprägniert, dass das Dichtband bei 20°C und 50% relativer Luftfeuchtigkeit eine Rückstellung in weniger als 24 Stunden von einem Kompressionsgrad des Dichtbandes von ca. 9% bis 13% bis zum Fugenverschluss vollzieht.

Die Luftdurchlässigkeit des Weichschaums des Grundkörpers beträgt bevorzugt zwischen 50 bis 1.000 l/(m²s), mehr bevorzugt zwischen 60 und 600 l/(m²s) und besonders bevorzugt zwischen 80 und 400 l/(m²s). Alle im Rahmen dieser Anmeldung getätigten Angaben zur Luftdurchlässigkeit beziehen sich auf eine Bestimmung unter den Normbedingungen eines 10 mm dicken Schaumstückes (vollständig entspannt) bei einem Messunterdruck von 1,0 bar, Prüffläche 100 cm²; Frank-Gerät 21443; DIN EN ISO 9237:1995.

Vorzugsweise weist der Weichschaum des Grundkörpers eine Stauchhärte von mehr als 2 kPa auf. Bevorzugt liegt die Stauchhärte bei mehr als 2,1 kPa, mehr bevorzugt bei mehr als 2,2 kPa, besonders bevorzugt bei mehr als 2,3 kPa. Die Stauchhärte beträgt vorzugsweise weniger als 4 kPa, bevorzugt weniger als 3,8 kPa und mehr bevorzugt weniger als 3,6 kPa. Die Stauchhärte ist ein Maß für die Festigkeit des Schaumstoffes. Die hier angegebenen Werte sind dabei auf eine Kompression von 40% gegenüber der Ausgangshöhe bezogen. Die Stauchhärte wird bestimmt nach DIN EN ISO 3386:2015, es wird der CV40 angegeben.

Die im Folgenden für die Sperrschicht erläuterten Eigenschaften und Zusammenhänge gelten allgemein für alle hierin beschriebenen Sperrschichten in ihren verschiedensten Ausführungen.

Bevorzugt ist die Sperrschicht aus einem folienartigen Material oder einem Klebstoff, insbesondere aus einem Folienstreifen, einem Klebebandstreifen oder einem klebstoffartigen flüssigen Medium gebildet. Konkreter kann jede hierin beschriebene Sperrschicht aus einer Folie aus Polyamid, Polyurethan, Polypropylen oder Copolymeren davon gebildet sein. Ebenso kann jede Sperrschicht auch aus einem Dispersionsklebstoff, insbesondere einem Acrylatklebstoff oder einem anderen geeigneten Haftklebstoff gebildet sein. Auch ein geschlossenzelliger Weichschaumstoff kommt in Frage.

In allen Ausführungsformen kann jede Sperrschicht mehrlagig ausgebildet sein, beispielsweise aus einer beliebigen Kombination von mehreren der oben genannten Materialien. Sie kann beispielsweise auch eine Membranschicht und/oder Vliesschicht aufweisen. Insbesondere kann jede Sperrschicht als eine mehrlagige Verbundschicht ausgebildet sein. Ein- oder beidseitig der Funktionsschicht kann jeweils mindestens eine Lage mindestens eines weiteren Materials angeordnet sein. Die eine oder beiden weiteren Lagen, welche die Funktionsschicht jeweils teilweise oder vollständig bedecken, können diese schützen und tragen bzw. unterstützen und die Stabilität der Sperrschicht erhöhen. Die einzelnen Lagen können jeweils aus gleichem oder verschiedenem Material bestehen.

Die ein- oder beidseitig angeordneten Lagen können insbesondere Vliese, Gewebe oder Gitter aus inerten Stoffen wie Polyethylen, Polyurethan, Polypropylen, Polyester, Glasfasern oder Viskose sein, gegebenenfalls auch perforierte Folien, insbesondere solche aus Polyethylen, Polyurethan, Polypropylen oder Polyester. Die Schichten können allgemein aus jedem geeigneten Material bestehen, welches in Schichtform vorliegt und vorzugsweise keine höheren sD-Werte hat als die Funktionsschicht. Die ein- oder beidseitig angeordneten Lagen können aus einem Dispersionsklebstoff bestehen, insbesondere einem Acrylatkleber.

Alle genannten Materialien für die Sperrschicht lassen sich besonders einfach und gut kontrollierbar auf den Weichschaumstoff des Grundkörpers aufbringen bzw. mit diesem verbinden. Zudem eignen sich diese Materialien besonders gut als Sperrschichtmaterial, da sich ihre Dichteigenschaften gezielt einstellen lassen.

Jede Sperrschicht weist vorzugsweise eine Dicke von 1 µm bis 5 mm auf, bevorzugt von 10 µm bis 3 mm, besonders bevorzugt von 50 µm bis 2 mm.

Jede Sperrschicht bildet allgemein im Rahmen der Erfindung vorzugsweise eine durchgehende, nicht poröse und nicht-perforierte Schicht. Die Luftdurchlässigkeit jeder Sperrschicht liegt vorzugsweise im Bereich von 0,01-50 l/(m²s), mehr bevorzugt im Bereich von 0,01-20 l/(m²s). Bevorzugt beträgt die Luftdurchlässigkeit ≤ 3-6 l/(m²s) oder vorzugsweise ≤ 1-2 l/(m²s) oder ≤ 0,2-0,5 l/(m²s) oder besonders bevorzugt ≤ 0,1-0,3 l/(m²s) nach DIN EN ISO 9237:1995; Prüffläche 100 cm² bei einem Messdruck (Unterdruck) von 1,0 mbar, Prüfgerät Frank 21443, oder ist nicht mehr messbar.

Kennzeichnend für den Wasserdampfdiffusionswiderstand eines Dichtbands ist der Wasserdampfdiffusionswert bezogen auf eine Luftschichtdicke in Metern, der sogenannte sD-Wert. Vorzugsweise weist jede Sperrschicht einen sD-Wert von 0,05 m bis 100 m, mehr bevorzugt von 0,1 m bis 25 m oder von 0,2 m bis 15 m auf (bei 25% relativer Luftfeuchtigkeit (rel. LF)). Die Prüfung des sD-Wertes erfolgt nach DIN EN ISO 12572:2001. Unabhängig hiervon oder in Kombination hiermit kann jede Sperrschicht einen sD-Wert von 0,02 m bis 10 m oder 0,03 m bis 6 m oder 0,05 m bis 2 m bei 72,5% rel. LF aufweisen, gemäß DIN EN ISO 12572:2001. Beispielsweise kann der sD-Wert bei 25% rel. LF im Bereich von 1 bis 10 m und bei 72,5% rel. LF im Bereich von 0,1 bis 5 m liegen. Sofern nach DIN EN ISO 12572:2001 nichts anderes bestimmt, beziehen sich die sD-Werte auf eine Temperatur von 20°C.

Jede Sperrschicht kann auch feuchtevariabel ausgebildet sein, d.h. ihr Wasserdampfdiffusionswiderstand ändert sich in Abhängigkeit von der Luftfeuchtigkeit der Umgebung der Sperrschicht.

Für jedes Dichtband gelten folgende Zusammenhänge. Entscheidend für die Luftdurchlässigkeit eines Dichtbandabschnitts ist generell die gesamte Reduktion eines Luftstroms in einer Richtung über den gesamten Querschnitt des Dichtbandabschnitts. Sind beispielsweise in Höhenrichtung oder in Funktionsrichtung des Dichtbands eine Mehrzahl von Sperrschichten und Grundkörper abwechselnd angeordnet, ist die Reduktion des Luftstroms durch all diese Sperrschichten und Grundkörper zu berücksichtigen. Die Luftdurchlässigkeit des gesamten Dichtbands in Funktionsrichtung ist vorzugsweise kleiner als 50 l/(m²s), mehr bevorzugt kleiner als 40 l/(m²s), mehr bevorzugt kleiner als 30 l/(m²s), mehr bevorzugt kleiner als 20 l/(m²s), mehr bevorzugt kleiner als 10 l/(m²s), mehr bevorzugt kleiner als 5 l/(m²s), unter den oben angegebenen Messbedingungen.

In einer Ausführungsform umfasst das Dichtband weiterhin ein Zusatzmaterial, das auf eine Fläche des mindestens einen Grundkörpers und/oder auf eine Sperrschicht aufgebracht ist und/oder im Imprägnat des mindestens einen Grundkörpers enthalten ist. Das Zusatzmaterial kann dem Dichtband spezielle Eigenschaften verleihen. Als Zusatzmaterial kommen insbesondere Materialien zum Brandschutz (z.B. Blähgraphit, nicht brennbare Festkörper, CO₂-Emitter etc.), Materialien zur Isolierung (z.B. PU-Schaum, Harze, Dichtstoffe, etc.), Materialien zur Abdichtung gegen Feuchte (z.B. hydrophobe oder hydrophile Substanzen, bei Kontakt mit Wasser aufquellende Substanzen, etc.), Materialien zur Schallisolierung, Materialien zur kontrollierten Belüftung (z.B. Katalysatoren, etc.), Materialien für die Hygiene (z.B. Desinfektionsmittel, etc.) und/oder Materialien zur Auslösung der Expansion des Dichtbands (z.B. Treibmittel, Wärmequellen, etc.) in Frage. Dem Fachmann sind hier sowohl bezüglich der Anordnung sowie der Art und Eigenschaften des Zusatzmaterials Alternativen ersichtlich, die zum Erfüllen der jeweiligen Anforderungen einsetzbar sind.

Grundsätzlich kann das Dichtband an der Oberseite auch mehrere Senken aufweisen.

Weitere Merkmale und Vorteile der vorliegenden Erfindung ergeben sich aus der nachfolgenden Beschreibung unter Bezugnahme auf die Zeichnungen.
- Fig. 1: ist eine schematische Querschnittsansicht einer ersten Ausführungsform eines zur Erzeugung des erfindungsgemäßen Bauwerksabschnitts verwendbaren Dichtbands in einem vollständig expandierten Zustand.
- Fig. 2: ist eine schematische Perspektivansicht eines zu einer Dichtbandrolle aufgewickelten, zur Erzeugung des erfindungsgemäßen Bauwerksabschnitts verwendbaren Dichtbands.
- Fig. 3: ist eine schematische Querschnittsansicht einer zweiten Ausführungsform eines zur Erzeugung des erfindungsgemäßen Bauwerksabschnitts verwendbaren Dichtbands in einem vollständig expandierten Zustand.
- Fig. 4: ist eine schematische Querschnittsansicht einer dritten Ausführungsform eines zur Erzeugung des erfindungsgemäßen Bauwerksabschnitts verwendbaren Dichtbands in einem vollständig expandierten Zustand.
- Fig. 5: ist eine schematische Querschnittsansicht einer vierten Ausführungsform eines zur Erzeugung des erfindungsgemäßen Bauwerksabschnitts verwendbaren Dichtbands in einem vollständig expandierten Zustand.
- Fig. 6: ist eine schematische Querschnittsansicht des Dichtbands nach Fig. 5 in einem komprimierten Zustand.
- Fig. 7: ist eine schematische Querschnittsansicht eines erfindungsgemäßen Bauwerksabschnitts mit dem Dichtband nach Fig. 1, in dem das Dichtband in einem teilkomprimierten Einbauzustand in einer Fuge zwischen einem Bauteil und einer Wand dichtend angeordnet ist.

Das in Fig. 1 im Querschnitt dargestellte Dichtband 2 umfasst einen Grundkörper 4 aus weichem, nach Komprimierung rückstellfähigem Schaumstoff, der vorzugsweise zur verzögerten Rückstellung imprägniert ist. Der Grundkörper 4 ist in einem Mittelbereich flacher ausgebildet als in den rechts und links davon befindlichen Bereichen.

Das dargestellte Dichtband 2 weist eine Oberseite 6, eine Unterseite 8 und zwei die Oberseite 6 und die Unterseite 8 verbindende Seitenflanken 10 auf. Die Seitenflanken 10 erstrecken sich im Wesentlichen senkrecht zu einer Funktionsrichtung F des Dichtbands 2, in der das Dichtband 2 im späteren Einbauzustand (siehe Fig. 7) eine Fuge gegen Luftdurchtritt und/oder Wasserdampfdiffusion abdichten soll.

Im Bereich der Unterseite 8 ist eine Klebeschicht 12 angeordnet, die im dargestellten Beispielsfall eben verläuft und zur Anhaftung an einem Bauteil 14 (siehe Fig. 7), beispielsweise einem Rahmenprofil eines Fensters oder einer Tür, dient. Die Klebeschicht 12 ist vorzugsweise als doppelseitiges Klebeband ausgebildet und an seiner Oberseite mit den anliegenden Bereichen des Dichtbands 2 verhaftet. Hier ist die Klebeschicht 12 vollflächig mit der gesamten Unterseite des Grundkörpers 4 verhaftet. Die zur Anbringung am Bauteil 14 dienende Klebefläche der Klebeschicht 12 ist nach unten, also in eine von den übrigen Bestandteilen des Dichtbands 2 abgewandte Richtung, gerichtet und üblicherweise von einer vor dem Gebrauch abnehmbaren Abziehfolie oder einem Abziehpapier bedeckt.

Die Oberseite 6 des Dichtbands 2 weist ein Profil mit einer Senke 16 in einem Mittelbereich zwischen den Seitenflanken 10 des Dichtbands 2 auf. Im Bereich der Seitenflanken 10 ist die Oberseite 6 des Dichtbands 2 im Wesentlichen eben. Im Bereich der Senke 16 liegt die Oberseite des Dichtbands nicht in einer Ebene mit diesen ebenen Abschnitten im Bereich der Seitenflanken 10, sondern verläuft in Richtung der Unterseite 8 des Dichtbands 2.

In der dargestellten Ausführungsform ist die Oberseite 6 des Dichtbands 2 im Bereich der Senke 16 durchwegs gekrümmt. Insbesondere hat die Oberseite 6 an den Übergängen zwischen den ebenen Abschnitten der Oberseite 6 und der Senke 16 eine Krümmung, die an einem Wendepunkt kontinuierlich in eine entgegengesetzte, das Tal der Senke 16 bildende Krümmung übergeht. Eine derartige Senke 16 ist hierin auch als im Wesentlichen U-förmige Senke 16 beschrieben.

Ein Innenraum der Senke 16 ist ausschließlich mit Luft gefüllt. Der Innenraum der Senke 16 ist definiert als der Raum, der von der Senke, hier dem gekrümmten Abschnitt der Oberseite 6 im Bereich der Senke 16, und einer imaginären Verlängerung des im Wesentlichen ebenen Abschnitts der Oberseite 6 über die Senke 16 begrenzt ist.

Aufgrund der lediglich mit Luft gefüllten Senke 16 besitzt das Dichtband 2 gegenüber Dichtbändern mit im Querschnitt rechteckigen Grundkörpern den Vorteil, dass es aufgrund der im Mittelbereich des Dichtbands angeordneten größeren Menge an Luft eine höhere Wärmedämmung aufweist. Diesen Vorteil liefern auch alle weiteren aufgeführten Ausführungsformen des Dichtbands 2 mit einer Senke 16.

Im Bereich der ersten (rechten) Seitenflanke 10 weist das Dichtband 2 im vollständig expandierten Zustand eine erste Höhe h₁ auf, die der Höhe h₂ der zweiten (linken) Seitenflanke 10 entspricht. Im Scheitelpunkt der Senke 16 hingegen weist das Dichtband 2 im vollständig expandierten Zustand eine dritte Höhe h₃ auf, die geringer als die erste Höhe h₁ und geringer als die zweite Höhe h₂ ist. Die geringere dritte Höhe h₃ im vollständig expandierten Zustand des Dichtbands 2 ist durch die Senke 16 gebildet und vorzugsweise zwischen der Unterseite 8 des Dichtbands 2 und einem Scheitelpunkt der Senke 16 definiert.

Das in Fig. 1 dargestellte Dichtband 2 weist außerdem eine Sperrschicht 18 zur Reduzierung der Wasserdampfdiffusion und/oder der Luftdurchlässigkeit in Funktionsrichtung F des Dichtbands 2 auf. Die Sperrschicht 18 ist im Bereich einer aus erster und zweiter Seitenflanke 10, hier im Bereich der ersten Seitenflanke 10, angeordnet und überdeckt im vollständig expandierten Zustand des Dichtbands 2 eine in diesem Bereich angeordnete Seitenfläche 5 des Grundkörpers 4 vollständig.

Folglich erstreckt sich die Sperrschicht 18 zumindest von der Oberseite des Grundkörpers 4 bis zur Unterseite des Grundkörpers 4. Im Bereich der Unterseite des Grundkörpers 4 kann die Sperrschicht 18 auf die Klebeschicht 12 treffen, sodass diese vorzugsweise dichtend aneinander anliegen und dadurch eine Sperrwirkung über die gesamte Höhe des Dichtbands 2 bereitstellen.

Wie dargestellt, erstreckt sich die Sperrschicht 18 bevorzugt von der Oberseite 6 bis zur Unterseite 8 des Dichtbands 2 und somit über die gesamte Höhe h₁, h₂ des Dichtbands 2 im Bereich der jeweiligen Seitenflanke 10. Die Sperrschicht 18 sorgt somit über die gesamte Höhe für eine lückenlose, auf ein gewünschtes Maß eingestellte Abdichtung gegenüber Luftdurchtritt und/oder Wasserdampfdiffusion in Funktionsrichtung F.

In der dargestellten Ausführungsform liegt die Sperrschicht 18 vollflächig an der Seitenfläche 5 des Grundkörpers 4 an und ist vorzugsweise vollflächig mit diesem verhaftet. Die Sperrschicht 18 kann aber auch nur abschnittsweise, zum Beispiel in einem Bereich nahe der Oberseite und/oder einem Bereich nahe der Unterseite des Grundkörpers 4, fest mit dem Grundkörper 4 verhaftet sein. Bevorzugt ist die Sperrschicht 18 mit dem Grundkörper 4 verklebt oder an diesen laminiert.

In Fig. 2 ist ein Dichtband 2 in einer zu einer Dichtbandrolle 26 aufgewickelten Konfiguration dargestellt. Das Dichtband 2 ist derart um eine Achse 28 zur Dichtbandrolle 26 aufgewickelt, dass die Seitenflanken 10 des Dichtbands 2 Stirnflächen 30 der Dichtbandrolle 26 bilden. Folglich ist die Sperrschicht 18 zumindest teilweise an einer Stirnfläche 30 der Dichtbandrolle 26 angeordnet. Die Achse 28 erstreckt sich vorzugsweise parallel zur Funktionsrichtung F des Dichtbands 2 bzw. parallel zur Unterseite 8.

Das Dichtband 2 liegt in der Dichtbandrolle 26 vorzugsweise in einem (teil-) komprimierten Zustand vor, in dem die Oberseite 6 und die Unterseite 8 des Dichtbands 2 im Wesentlichen geradlinig verlaufen oder die Senke 16 deutlich geringer ausgeprägt ist als im vollständig expandierten Zustand. Für alle weiteren Ausführungsformen des Dichtbands 2 ist die Konfiguration als Dichtbandrolle 26 ebenfalls bevorzugt und es gilt derselbe Zusammenhang.

Für die Ausführungsformen nach Fig. 3 bis 6 werden nachfolgend im Wesentlichen die Unterschiede zur Ausführungsform nach Fig. 1 beschrieben. Die übrigen Merkmale und Eigenschaften des Dichtbands 2 nach Fig. 1 treffen analog auch auf die Ausführungsformen nach Fig. 3 bis 6 zu.

Das in Fig. 3 dargestellte Dichtband 2 unterscheidet sich vom Dichtband 2 aus Fig. 1 in der Ausbildung der Senke 16. Die Senke 16 des Dichtbands 2 nach Fig. 3 ist im Wesentlichen dreieckig oder V-förmig ausgebildet. Die Senke 16 weist in der dargestellten Querschnittsansicht zwei Schenkel auf, die im Wesentlichen linear ausgebildet sind und schräg zu ebenen Abschnitten der Oberseite des Grundkörpers 4 bzw. der Oberseite 6 des Dichtbands 2 verlaufen. Die Oberseite 6 des Dichtbands 2 weist an den Übergängen zur Senke 16 jeweils einen Knick auf. Es versteht sich, dass dieser Knick sowie der Scheitelbereich der Senke 16 aufgrund der Flexibilität des weichen Schaumstoffs des Grundkörpers 4 auch abgerundet sein können.

Das Dichtband 2 nach Fig. 4 unterscheidet sich von der Ausführungsform nach Fig. 1 darin, dass das Dichtband 2 eine weitere Sperrschicht 18 zur Reduzierung der Wasserdampfdiffusion und/oder der Luftdurchlässigkeit in Funktionsrichtung F des Dichtbands 2 aufweist. Die weitere Sperrschicht 18 ist im Bereich der anderen aus erster und zweiter Seitenflanke 10, hier im Bereich der zweiten Seitenflanke 10, angeordnet und überdeckt im vollständig expandierten Zustand des Dichtbands 2 eine in diesem Bereich angeordnete Seitenfläche 5 des Grundkörpers 4 vollständig.

Die beiden Sperrschichten 18 können identisch ausgebildet sein. Die Sperrschichten 18 können aber auch unterschiedlich ausgebildet sein. Insbesondere können die Sperrschichten 18 aus unterschiedlichen Materialien und/oder Materialien unterschiedlicher Dicke gebildet sein, unterschiedliche Dichteigenschaften aufweisen oder auf unterschiedliche Art und Weise mit dem Grundkörper 4 des Dichtbands 2 verbunden sein. Beispielsweise kann eine der beiden Sperrschichten 18 entsprechend der in Fig. 1 und 3 dargestellten Ausführungsform ausgebildet sein, während die andere Sperrschicht 18 gemäß der nachfolgend unter Bezugnahme auf Fig. 5 beschriebenen Ausführungsform ausgebildet ist.

Das in Fig. 5 dargestellte Dichtband 2 unterscheidet sich vom Dichtband 2 nach Fig. 1 in der Ausbildung der Sperrschicht 18. Eine derartige Sperrschicht 18 kann auch mit allen anderen Ausführungsformen des Dichtbands 2 verwendet werden.

In der hier dargestellten Ausführungsform weist die Sperrschicht 18 zwei einander gegenüberliegende Randabschnitte 20a, 20b und einen zwischen diesen Randabschnitten ausgebildeten Verbindungsabschnitt 24 auf. Die Randabschnitte 20a, 20b verlaufen in einer Längsrichtung L des Dichtbands 2, die sich parallel zur Unterseite 8 und senkrecht zur Funktionsrichtung F erstreckt.

Dass die zwei Randabschnitte 20a, 20b einander gegenüberliegen, bezieht sich auf einen Zustand der Sperrschicht 18, in dem die Sperrschicht 18 in einer Ebene angeordnet bzw. ausgebreitet ist.

Es ist nun möglich, dass entweder nur einer der beiden Randabschnitte 20a, 20b mit einem angrenzenden Bereich des Dichtbands 2 verbunden ist, oder dass beide Randabschnitte 20a, 20b mit einem jeweils angrenzenden Bereich des Dichtbands 2 verbunden sind. In beiden Fällen ist der Verbindungsabschnitt 24 nicht mit einem anderen Bereich des Dichtbands 2 verbunden.

Auch diese Sperrschicht 18 überdeckt erfindungsgemäß eine Seitenfläche 5 des Grundkörpers 4 im vollständig expandierten Zustand des Dichtbands 2 vollständig. Dies kann dadurch erreicht werden, dass die Randabschnitte 20a, 20b an die Oberseite 6 bzw. die Unterseite 8 angrenzend an der Seitenfläche 5 des Grundkörpers 4 angeordnet sind.

In der dargestellten bevorzugten Ausführungsform ist aber der erste Randabschnitt 20a im Bereich der Oberseite 6 mit einem angrenzenden Bereich des Dichtbands 2 verbunden und der zweite Randabschnitt 20b ist im Bereich der Unterseite 8 mit einem angrenzenden Bereich des Dichtbands 2 verbunden.

Der erste Randabschnitt 20a kann beispielsweise mit der Oberseite des Grundkörpers 4 verklebt oder an diese laminiert sein. Z.B. kann der erste Randabschnitt 20a auf der dem Grundkörper 4 zugewandten Seite eine Klebeschicht aufweisen. Die Verbindung des Randabschnitts 20a zum Grundkörper 4 kann auch lösbar sein, sodass der Randabschnitt 20a optional in einem Einbauzustand des Dichtbands 2 an einer anderen Komponente des Bauwerksabschnitts, wie zum Beispiel der Wand oder dem Bauteil, befestigt werden kann.

Der zweite Randabschnitt 20b ist in der dargestellten Ausführungsform zwischen einer Unterseite des Grundkörpers 4 und der Klebeschicht 12 aufgenommen, sodass er dort sicher am Dichtband 2 gehalten wird. Der zweite Randabschnitt 20b kann auf der dem Grundkörper 4 zugewandten Seite eine Klebeschicht aufweisen oder nur durch die Klebeschicht 12 am Grundkörper 4 gehalten werden.

Alternativ kann der zweite Randabschnitt 20b auch auf einer vom Grundkörper 4 abgewandten Unterseite der Klebeschicht 12 mit der Klebeschicht 12 verhaftet sein. In diesem Fall könnte der zweite Randabschnitt 20b lösbar mit dem Klebeband 12 verbunden sein, sodass er in einem Einbauzustand des Dichtbands 2 optional an einer anderen Komponente des Bauwerksabschnitts anbringbar ist.

Die Sperrschicht 18 ist derart ausgebildet, dass sie die Seitenfläche 5 des Grundkörpers 4 vollständig überdeckt. Entsprechend weist die Sperrschicht 18 eine Abmessung (die Breite) von einem Rand (im Bereich des ersten Randabschnitts 20a) zum anderen Rand (im Bereich des zweiten Randabschnitts 20b) auf, die mindestens so groß wie die Höhe des Dichtbands 2 im Bereich der jeweiligen Seitenflanke 10 ist.

In der bevorzugten Ausführungsform nach Fig. 5 sind die Randabschnitte 20a, 20b im Bereich der Ober- bzw. Unterseite 6, 8 des Dichtbands 2 angeordnet. Der Verbindungsabschnitt 24 der Sperrschicht 18 weist dann vorzugsweise eine Breite auf, die mindestens der Höhe des Dichtbands 2 im Bereich der jeweiligen Seitenflanke 10 entspricht. Vorzugsweise weist der Verbindungsabschnitt 24 eine Breite auf, die größer als die Höhe h₁ im Bereich der Seitenflanke 10 des Dichtbands 2 im vollständig expandierten Zustand ist.

Grundsätzlich sollte bei der Ausbildung der Sperrschichten 18 aller hierin beschriebenen Ausführungsformen darauf geachtet werden, dass die Sperrschicht die Expansion des Dichtbands 2 in den vollständig expandierten Zustand nicht behindern.

Ist die Breite des Verbindungsabschnitts 24 wie in Fig. 5 dargestellt größer als die Höhe des Dichtbands im Bereich der jeweiligen Seitenflanke 10, wird zudem verhindert, dass die Sperrschicht 18 im vollständig expandierten Zustand des Dichtbands 2 unter Zug steht. Dies würde nicht nur die vollständige Expansion des Dichtbands 2 behindern, sondern könnte auch zur Beschädigung der Sperrschicht 18 führen.

Zugleich sollte der Verbindungsabschnitt 24 nicht zu breit gestaltet werden, um das Bilden von vom Grundkörper 4 abragenden Schlaufen der Sperrschicht 18 im expandierten Zustand des Dichtbands 2 zu vermeiden, da diese wiederum anfällig für Beschädigungen sind.

In Fig. 6 ist das Dichtband 2 nach Fig. 5 in einem (teil-) komprimierten Zustand dargestellt, in dem es auch zur Dichtbandrolle 26 aufgewickelt sein kann, wie sie in Fig. 2 dargestellt ist. In diesem (teil-) komprimierten Zustand weist das Dichtband 2 insgesamt eine geringere Höhe auf. Insbesondere ist die Höhe im Bereich der Seitenflanken 10 des Dichtbands 2 geringer als die Höhe h₁ bzw. h₂ im vollständig expandierten Zustand des Dichtbands 2.

Um die Sperrschicht 18 in diesem Zustand vor Beschädigungen zu schützen, ist ein Teil der Sperrschicht 18 entlang der Seitenfläche 5 des Grundkörpers 4 angeordnet und der übrige Teil der Sperrschicht 18 bildet eine Schlaufe 22, die im Bereich der Oberseite 6 des Dichtbands 2 angeordnet ist. Dadurch ist die Schlaufe 22 im zur Dichtbandrolle 26 aufgewickelten Zustand des Dichtbands 2 zwischen zwei aneinander angrenzenden Windungen der Dichtbandrolle 26 aufgenommen und vor äußeren Einflüssen geschützt. In der dargestellten Anordnung ist die Schlaufe 22 in der Dichtbandrolle 26 zwischen der Oberseite 6 einer Windung des Dichtbands 2 und der Unterseite 8 einer angrenzenden Windung des Dichtbands 2 aufgenommen.

Zur Sicherung der Schlaufe 22 in der Dichtbandrolle 26 bzw. um zu vermeiden, dass diese aus der Dichtbandrolle 26 herausrutscht oder herausgezogen wird, kann die Schlaufe 22 auch auf der Oberseite 6 des Dichtbands 2 bzw. des Grundkörpers 4 verhaftet sein. Zum Beispiel können zwischen dem Dichtband 2 beziehungsweise dem Grundkörper 4 und dem an der Oberseite entlang geführten Abschnitt der Schlaufe 22 der Sperrschicht 18 Klebepunkte oder ähnliche Verbindungsmittel vorgesehen werden. Bevorzugt sind diese Klebepunkte oder Verbindungsmittel derart ausgelegt, dass sie sich bei der Expansion des Dichtbands 2 lösen.

Es versteht sich, dass die Schlaufe 22 analog auch im Bereich der Unterseite 8 des Dichtbands 2 gebildet werden kann. Ebenso sind Ausführungsformen denkbar, bei denen eine Schlaufe im Bereich der Oberseite und eine Schlaufe im Bereich der Unterseite des Dichtbands 2 gebildet wird.

Es existieren vielfältige Möglichkeiten der Kombination beziehungsweise Abwandlung der einzelnen Ausführungsformen. Alle derartigen Kombinationen sollen hiermit offenbart sein, solange sie unter die beigefügten Ansprüche fallen.

In Fig. 7 ist eine erfindungsgemäße Einbausituation des Dichtbands 2 aus Fig. 1 dargestellt, die entsprechend auch auf andere Ausführungsformen desDichtbands 2 übertragbar ist. Hierbei ist in einem Bauwerksabschnitt 42 das Dichtband 2 in eine Fuge 38 zwischen einem Bauteil 14, insbesondere einem Rahmenprofil eines Fensters oder einer Tür, und einer Wand 40 in einem teilkomprimierten Einbauzustand angeordnet und dichtet die Fuge 38 ab. Wie durch die gestrichelten Linien gekennzeichnet, liegt die Oberseite 6 des Dichtbands 2 im Bereich der Seitenflanken 10 des Dichtbands 2 an der Wand 40 an, während die Oberseite 6 zumindest im Bereich der ursprünglichen dritten Höhe h₃ sowie in benachbarten Bereichen (zwischen den gestrichelten Linien) nicht an der Wand 40 anliegt. Der Bereich zwischen den gestrichelten Linien, in dem die Oberseite 6 des Dichtbands 2 nicht oder mit einem geringeren Anpressdruck an der Wand 40 anliegt, entspricht im Wesentlichen dem Bereich der Senke 16 im ursprünglich expandierten Zustand des Dichtbands 2.

Wie weiterhin in Fig. 7 zu erkennen ist, erstreckt sich die Sperrschicht 18 dadurch, dass sie die gesamte Seitenfläche 5 des Grundkörpers 4 des Dichtbands 2 überdeckt, über den gesamten Fugenquerschnitt und bietet eine Dichtwirkung gegenüber Wasserdampfdiffusion und/oder Luftdurchtritt durch die Fuge in Funktionsrichtung F über den gesamten Fugenquerschnitt.

## Patentansprüche

1. Bauwerksabschnitt (42) mit einer Wand (40) und einem in eine Öffnung in der Wand eingesetzten Bauteil (14), insbesondere einem Rahmenprofil eines Fensters oder einer Tür, wobei in einer Fuge (38) zwischen Bauteil (14) und Wand (40) ein Dichtband (2) in einem teilkomprimierten Einbauzustand angeordnet ist und die Fuge (38) abdichtet,
wobei das Dichtband (2) einen Grundkörper (4) aus weichem, nach Komprimierung rückstellfähigem Schaumstoff aufweist,
wobei das Dichtband (2) eine Oberseite (6), eine Unterseite (8) und eine erste und eine zweite Seitenflanke (10) aufweist, die die Oberseite (6) und Unterseite (8) verbinden, wobei sich die Seitenflanken (10) im Wesentlichen senkrecht zu einer Funktionsrichtung (F) des Dichtbands (2) erstrecken,
wobei im Bereich der Unterseite (6) des Dichtbands (2) eine Klebeschicht (12) zur Anhaftung an dem Bauteil (14) angeordnet ist,
wobei das Dichtband (2) eine Sperrschicht (18) zur Reduzierung der Wasserdampfdiffusion und/oder der Luftdurchlässigkeit in Funktionsrichtung (F) aufweist, die im Bereich einer aus erster und zweiter Seitenflanke (10) angeordnet ist und im vollständig expandierten Zustand des Dichtbands (2) eine in diesem Bereich angeordnete Seitenfläche (5) des Grundkörpers (4) vollständig überdeckt; und
wobei die Oberseite (8) des Dichtbands (2) ein Profil mit einer Senke (16) aufweist derart, dass das Dichtband (2) in einem vollständig expandierten Zustand im Bereich der ersten Seitenflanke (10) eine erste Höhe (h₁) aufweist, im Bereich der zweiten Seitenflanke (10) eine zweite Höhe (h₂), die im Wesentlichen gleich der ersten Höhe (h₁) ist, aufweist und in einem Bereich zwischen der ersten und der zweiten Seitenflanke (10) eine dritte Höhe (h₃) aufweist, die geringer ist als jede aus erster Höhe (h₁) und zweiter Höhe (h₂), wobei der Innenraum der Senke (16) ausschließlich mit Luft gefüllt ist;
wobei in dem teilkomprimierten Einbauzustand die die Senke (16) aufweisende Oberseite (6) des Dichtbands (2) im Bereich der Seitenflanken (10) des Dichtbands (2) an der Wand (40) anliegt, während die Oberseite (6) des Dichtbands (2) zumindest im Bereich der ursprünglichen dritten Höhe (h₃) nicht an der Wand (40) anliegt.

2. Bauwerksabschnitt (42) nach Anspruch 1, **dadurch gekennzeichnet, dass** die Sperrschicht (18) flächig mit der entsprechenden Seitenfläche (5) des Grundkörpers (4) verbunden ist.

3. Bauwerksabschnitt (42) nach Anspruch 1, **dadurch gekennzeichnet, dass** die Sperrschicht (18) zwei einander gegenüberliegende Randabschnitte (20a, 20b) und einen zwischen diesen Randabschnitten (20a, 20b) ausgebildeten Verbindungsabschnitt (24) aufweist, wobei die Randabschnitte (20a, 20b) in einer Längsrichtung (L) des Dichtbands (2) verlaufen, die sich parallel zur Unterseite (8) und senkrecht zur Funktionsrichtung (F) erstreckt, wobei nur einer der Randabschnitte (20a, 20b) oder beide Randabschnitte (20a, 20b) mit einem angrenzenden Bereich des Dichtbands (2) verbunden sind, während der Verbindungsabschnitt (24) nicht mit einem anderen Bereich des Dichtbands (2) verbunden ist.

4. Bauwerksabschnitt (42) nach Anspruch 3, **dadurch gekennzeichnet, dass** ein erster Randbereich (20a) der zwei Randabschnitte (20a, 20b) im Bereich der Oberseite (6) mit einem angrenzenden Bereich des Dichtbands (2) verbunden ist und ein zweiter Randbereich (20b) der zwei Randabschnitte (20a, 20b) im Bereich der Unterseite (8) mit einem angrenzenden Bereich des Dichtbands (2) verbunden ist.

5. Bauwerksabschnitt (42) nach Anspruch 4, **dadurch gekennzeichnet, dass** der zweite Randabschnitt (20b) zwischen einer Unterseite des Grundkörpers (4) und der Klebeschicht (12) aufgenommen ist oder auf einer vom Grundkörper (4) abgewandten Seite der Klebeschicht (12) mit dieser verhaftet ist.

6. Bauwerksabschnitt (42) nach einem der vorangehenden Ansprüche, **dadurch gekennzeichnet, dass** das Dichtband (2) eine weitere Sperrschicht (18) zur Reduzierung der Wasserdampfdiffusion und/oder der Luftdurchlässigkeit in Funktionsrichtung (F) aufweist, die im Bereich der anderen aus erster und zweiter Seitenflanke (10) angeordnet ist und im vollständig expandierten Zustand des Dichtbands (2) eine in diesem Bereich angeordnete Seitenfläche (4b) des Grundkörpers (4) vollständig überdeckt.

7. Bauwerksabschnitt (42) nach einem der vorangehenden Ansprüche, **dadurch gekennzeichnet, dass** der Bereich der dritten Höhe (h₃) im Wesentlichen mittig zwischen den beiden Seitenflanken (10) des Dichtbands (2) angeordnet ist.

8. Bauwerksabschnitt (42) nach einem der vorangehenden Ansprüche, **dadurch gekennzeichnet, dass** sich die Senke (16) über einen Bereich von 2 bis 70%, bevorzugt von 5 bis 50% der gesamten Breite des Dichtbands (2) erstreckt.

9. Bauwerksabschnitt (42) nach einem der vorangehenden Ansprüche, **dadurch gekennzeichnet, dass** das Dichtband (2) genau einen integralen Grundkörper (4) aus weichem Schaumstoff aufweist.

## Claims

1. A building section (42) having a wall (40) and a component (14) inserted into an opening in the wall, in particular a frame profile of a window or of a door, wherein in a gap (38) between component (14) and wall (40) a sealing tape (2) is arranged in a partly compressed installed state, sealing the gap (38),
wherein the sealing tape (2) comprises a main body (4) of soft foam material that is recoverable after compression,
wherein the sealing tape (2) comprises a top (6), a bottom (8) and first and second lateral flanks (10), which connect the top (6) and the bottom (8), wherein the lateral flanks (10) extend substantially perpendicularly to a functional direction (F) of the sealing tape (2),
wherein in the region of the bottom (6) of the sealing tape (2) an adhesive layer (12) for adhering to the component (14) is arranged,
wherein the sealing tape (2) comprises a barrier layer (18) for reducing the water vapour diffusion and/or the air permeability in the functional direction (F), which is arranged in the region of one of the first and second lateral flanks (10) and, in the completely expanded state of the sealing tape (2), completely covers a lateral surface (5) of the main body (4) arranged in this region; and
wherein the top (8) of the sealing tape (2) has a profile with a depression (16) in such a manner that the sealing tape (2), in a completely expanded state, in the region of the first lateral flank (10) has a first height (h₁), in the region of the second lateral flank (10) has a second height (h₂), which is substantially equal to the first height (h₁), and in a region between the first and the second lateral flank (10) has a third height (h₃), which is less than each of first height (h₁) and second height (h₂), wherein the interior of the depression (16) is exclusively filled with air,
wherein in the partly compressed installed state the top (6) of the sealing tape (2) comprising the depression (16) lies against the wall (40) in the region of the lateral flanks (10) of the sealing tape (2), while at least in the region of the original third height (h₃) it does not lie against the wall (40).

2. The building section (42) according to claim 1, **characterized in that** the barrier layer (18) is areally connected to the corresponding lateral surface (5) of the main body (4).

3. The building section (42) according to claim 1, **characterized in that** the barrier layer (18) comprises two edge portions (20a, 20b) located opposite one another and a connecting portion (24) formed between these edge portions (20a, 20b), wherein the edge portions (20a, 20b) extend in a longitudinal direction (L) of the sealing tape (2), which extends parallel to the bottom (8) and perpendicularly to the functional direction (F), wherein only one of the edge portions (20a, 20b) or both edge portions (20a, 20b) are connected to an adjoining region of the sealing tape (2), while the connecting portion (24) is not connected to any other region of the sealing tape (2).

4. The building section (42) according to claim 3, **characterized in that** a first edge region (20a) of the two edge portions (20a, 20b), in the region of the top (6), is connected to an adjoining region of the sealing tape (2) and a second edge region (20b) of the two edge portions (20a, 20b), in the region of the bottom (8), is connected to an adjoining region of the sealing tape (2).

5. The building section (42) according to claim 4, **characterized in that** the second edge portion (20b) is received between a bottom of the main body (4) and the adhesive layer (12) or is attached to the adhesive layer (12) on a side of the adhesive layer (12) facing away from the main body (4).

6. The building section (42) according to any one of the preceding claims, **characterized in that** the sealing tape (2) comprises a further barrier layer (18) for reducing the water vapour diffusion and/or the air permeability in the functional direction (F), which is arranged in the region of the other of the first and second lateral flanks (10) and in the completely expanded state of the sealing tape (2) completely covers a lateral surface (4b) of the main body (4) arranged in this region.

7. The building section (42) according to any one of the preceding claims, **characterized in that** the region of the third height (h₃) is arranged substantially in the middle between the two lateral flanks (10) of the sealing tape (2).

8. The building section (42) according to any one of the preceding claims, **characterized in that** the depression (16) extends over a region of 2 to 70%, preferably of 5 to 50% of the entire width of the sealing tape (2).

9. The building section (42) according to any one of the preceding claims, **characterized in that** the sealing tape (2) has exactly one integral main body (4) of soft foam material.

## Revendications

1. Section de bâtiment (42) avec une paroi (40) et un composant (14) inséré dans une ouverture dans la paroi, notamment un profilé de cadre d'une fenêtre ou d'une porte, une bande d'étanchéité (2) étant agencée dans un joint (38) entre le composant (14) et la paroi (40) dans un état de montage partiellement comprimé, et étanchéifiant le joint (38),
la bande d'étanchéité (2) présentant un corps de base (4) en mousse souple, capable de se réinitialiser après compression,
la bande d'étanchéité (2) présentant un côté supérieur (6), un côté inférieur (8) et un premier et un deuxième flanc latéral (10) qui relient le côté supérieur (6) et le côté inférieur (8), les flancs latéraux (10) s'étendant essentiellement perpendiculairement à une direction fonctionnelle (F) de la bande d'étanchéité (2),
dans la zone du côté inférieur (6) de la bande d'étanchéité (2) étant agencée une couche adhésive (12) pour adhérer au composant (14),
la bande d'étanchéité (2) présentant une couche de barrage (18) pour réduire la diffusion de vapeur d'eau et/ou la perméabilité à l'air dans la direction fonctionnelle (F), qui est agencée dans la zone d'un parmi le premier et le deuxième flanc latéral (10) et qui, à l'état entièrement expansé de la bande d'étanchéité (2), recouvre complètement une surface latérale (5) du corps de base (4) agencée dans cette zone ; et
le côté supérieur (8) de la bande d'étanchéité (2) présentant un profil avec un creux (16) de telle sorte que la bande d'étanchéité (2) présente, dans un état complètement expansé, une première hauteur (h₁) dans la zone du premier flanc latéral (10), une deuxième hauteur (h₂) dans la zone du deuxième flanc latéral (10), qui est essentiellement égale à la première hauteur (h₁), et dans une zone entre le premier et le deuxième flanc latéral (10), une troisième hauteur (h₃) qui est inférieure à chacune parmi la première hauteur (h₁) et la deuxième hauteur (h₂), l'espace intérieur du creux (16) étant rempli exclusivement d'air ;
dans l'état de montage partiellement comprimé, le côté supérieur (6) de la bande d'étanchéité (2) présentant le creux (16) étant appliqué contre la paroi (40) dans la zone des flancs latéraux (10) de la bande d'étanchéité (2), tandis que le côté supérieur (6) de la bande d'étanchéité (2) n'est pas appliqué contre la paroi (40) au moins dans la zone de la troisième hauteur initiale (h₃) .

2. Section de bâtiment (42) selon la revendication 1, **caractérisée en ce que** la couche de barrage (18) est reliée de manière plane à la surface latérale (5) correspondante du corps de base (4).

3. Section de bâtiment (42) selon la revendication 1, **caractérisée en ce que** la couche de barrage (18) présente deux sections de bord (20a, 20b) opposées l'une à l'autre et une section de liaison (24) réalisée entre ces sections de bord (20a, 20b), les sections de bord (20a, 20b) s'étendant dans une direction longitudinale (L) de la bande d'étanchéité (2), qui s'étend parallèlement au côté inférieur (8) et perpendiculairement à la direction fonctionnelle (F), une seule des sections de bord (20a, 20b) ou les deux sections de bord (20a, 20b) étant reliées à une zone adjacente de la bande d'étanchéité (2), tandis que la section de liaison (24) n'est pas reliée à une autre zone de la bande d'étanchéité (2).

4. Section de bâtiment (42) selon la revendication 3, **caractérisée en ce qu'**une première zone de bord (20a) parmi les deux sections de bord (20a, 20b) est reliée à une zone adjacente de la bande d'étanchéité (2) dans la zone du côté supérieur (6) et une deuxième zone de bord (20b) parmi les deux sections de bord (20a, 20b) est reliée à une zone adjacente de la bande d'étanchéité (2) dans la zone du côté inférieur (8).

5. Section de bâtiment (42) selon la revendication 4, **caractérisée en ce que** la deuxième section de bord (20b) est logée entre un côté inférieur du corps de base (4) et la couche adhésive (12) ou adhère à la couche adhésive (12) sur un côté de celle-ci détourné du corps de base (4) .

6. Section de bâtiment (42) selon l'une quelconque des revendications précédentes, **caractérisée en ce que** la bande d'étanchéité (2) présente une autre couche de barrage (18) pour réduire la diffusion de vapeur d'eau et/ou la perméabilité à l'air dans la direction fonctionnelle (F), qui est agencée dans la zone de l'autre parmi le premier et le deuxième flanc latéral (10) et qui, à l'état complètement expansé de la bande d'étanchéité (2), recouvre complètement une surface latérale (4b) du corps de base (4) agencée dans cette zone.

7. Section de bâtiment (42) selon l'une quelconque des revendications précédentes, **caractérisé en ce que** la zone de la troisième hauteur (h₃) est agencée essentiellement au milieu entre les deux flancs latéraux (10) de la bande d'étanchéité (2).

8. Section de bâtiment (42) selon l'une quelconque des revendications précédentes, **caractérisée en ce que** le creux (16) s'étend sur une zone de 2 à 70 %, de préférence de 5 à 50 % de la largeur totale de la bande d'étanchéité (2) .

9. Section de bâtiment (42) selon l'une quelconque des revendications précédentes, **caractérisée en ce que** la bande d'étanchéité (2) présente exactement un corps de base intégral (4) en mousse souple.
